# EUROPÄISCHE PATENTSCHRIFT

(11) **EP 0 364 666 B1**
(45) Veröffentlichungstag und Bekanntmachung des Hinweises auf die Patenterteilung: **03.06.1992**
(21) Anmeldenummer: 89111141.1
(22) Anmeldetag: 20.06.1989
(51) Int. Cl.: F42C 17/04

(54) **Vorrichtung zur Zündereinstellung**
Fuze-setting apparatus
Dispositif de réglage pour fusées de munitions

(30) Priorität: 21.10.1988 DE 3835889
(43) Veröffentlichungstag der Anmeldung: 25.04.1990
(73) Patentinhaber: Rheinmetall GmbH, 40880 Ratingen (DE)
(72) Erfinder: Becker, Wilfried, D-4000 Düsseldorf (DE); Behrens, Detlef, D-4000 Düsseldorf (DE); Thiesen, Stefan, D-4006 Erkrath (DE); Metz, Josef, D-4040 Neuss (DE)

(56) Entgegenhaltungen:
- EP-A- 0 265 815
- US-A- 4 064 806

## Beschreibung

Die Erfindung bezieht sich auf eine Vorrichtung zur Tempierung bzw. Einstellung von programmierbaren Zündern bei geladener Patrone gemäß den Merkmalen des Oberbegriffes des Patentanspruches 1 und auf eine Munition zur Verwendung in der Tempierungs-Vorrichtung.

Einstellvorrichtungen zur Tempierung von im Waffenrohr befindlichen Patronen mit programmierbaren Zündern sind an sich bekannt. Dabei wird bei leitungsdrahtgebundener Übermittlung üblicherweise ein Stellsignal von der Abfeuerleitung (Panzerschütze) für den sich in der Patrone befindlichen Zünder (Mehrzwecktreibladungszünder MTA) per Drahtleitung über einen direkten elektrischen Zentralkontakt im Hülsenboden der Patrone von einem an entsprechender Stelle im Verschluß der Waffe angeordneten Festkontakt eingespeist. Hierbei kann es nachteiligerweise zu Kontaktschwierigkeiten durch Pulverdampfablagerungen oder ähnlichem kommen.

Bei drahtloser Übermittlung erfolgt die Zündereinstellung z. B. mittels optischer oder elektronischer Sende- und Empfangseinrichtungen. Hierzu ist z. B. aus der US-PS 4,144,815 eine Einstellimpuls-Übertragungsanordnung per Mikrowellenfeld im Waffenrohr bekannt, wobei der in der Geschoßspitze angeordnete Zünder eine entsprechende Antenne und im Mündungsbereich des Waffenrohres ein mit einem Eingabegerät verbundener Mikrowellensender vorgesehen ist.

Auch hierbei können bei schneller Schußfolge Übertragungsstörungen durch Pulverdampf oder durch große Temperaturschwankungen auftreten. Weiterhin muß die in das Rohr mündende Sendeeinheit sehr robust und druckfest ausgelegt sein, sie erfordert eine aufwendige Zuführung der Mikrowellenkabel und Einkoppelglieder am Waffenrohr und muß bei jedem Rohrwechsel selbstverständlich mit umgebaut bzw. ausgetauscht werden.

Aus der DE-OS 33 07 785 ist weiterhin ein Verfahren und eine Vorrichtung zur Einstellung eines Geschoßzeitzünders bekannt, bei dem für eine drahtlose Übermittlung von Datenträger-Impulsen mittels Hochfrequenz (Induktionsstrom) oder über eine optische Übertragungsstrecke mittels Lichtimpulsen im Waffenrohr eine Sendeeinheit (Spule oder Lichtleiter) im Bereich des im Rohr befindlichen Geschoßkörpers integriert ist und das Geschoß selbst in seinem mittleren Bereich umfangsseitig ein ringförmiges (elektrisches oder optisches) Empfangssystem aufweist. Hierbei wird die im Rohr angeordnete Sendeeinheit gleichfalls einem hohen Druck und hoher Temperatur ausgesetzt und unterliegt einer unkontrollierbaren Verschmutzung durch Erosion, Ablagerungen etc.

Es ist Aufgabe der vorliegenden Erfindung, ein Datenübertragungssystem für die Zündereinstellung einer sich bereits im Rohr befindlichen Munition anzugeben, die keinerlei Extrembelastungen ausgesetzt und leicht kontrollierbar ist.

Die Aufgabe wird erfindungsgemäß mit einer Vorrichtung gemäß den kennzeichnenden Merkmalen des Patentanspruches 1 gelöst. Dadurch, daß die Eingabevorrichtung aus einer im Bereich des Verschlusses der Rohrwaffe im geschützten Inneren des Turmes angeordneten Sendeeinheit für Zünderprogrammierimpulse besteht, kann diese Sendeeinheit leicht kontrolliert, und ggf. ausgetauscht werden; sie unterliegt keinen extremen Temperatur- und Druckbelastungen wie vorbekannte Sendeeinrichtungen.

Die erfindungsgemäße Einrichtung einer optischen oder elektromagnetischen Datenübertragungsstrecke zwischen dem (Panzer)-Feuerleitsystem und der sich im Ladungsraum der Waffe befindlichen Patrone ist sicherheitstechnisch unbedenklich, da sie einen eigenen Programmierkreis enthält. Sie bietet aufgrund der geringen Störmöglichkeiten bzw. Störanfälligkeit eine hohe Datenübertragungssicherheit und kann mit einem geringen Änderungsaufwand an jeder Waffenanlage von vorhandenen großkalibrigen Waffen nachgerüstet werden.

Von neueren Typen der Sprengmunition für Panzerkanonen wird eine möglichst schnelle Reaktionszeit vom Einstellen des zugehörigen Zünders bis zum Brechen des Schusses gefordert. Dieser Forderung ist notwendigerweise nur über eine Einstellung/Programmierung des Zünders bei bereits im Ladungsraum befindlicher Patrone nachzukommen. Dies kann sehr vorteilhaft mit der erfindungsgemäßen Zündereinstell-Einrichtung realisiert werden.

Auch eine Deaktivierung eines bereits eingestellten Zünders und die Entladung einer deaktivierten Munition aus dem Waffenrohr ist auf einfachste und sichere Weise gewährleistet.

Das erfindungsgemäße Datenübertragungssystem stützt sich auf die einfache Ausnutzung einer freien Stelle zwischen Keilverschluß und rückwärtigem Waffenrohr - diese Stelle bzw. ein entsprechendes "Fenster" ist beim Kampfpanzer Leopard II bereits vorhanden, andere Panzerwaffen können auf einfache Weise ebenfalls mit einem derartigen "Fenster" versehen werden - innerhalb des geschützten Turmbereiches, an der ein direkter Zugang zur Patrone bei geschlossenem Verschlußkeil der Waffe möglich ist. Im Bodenstück (Verschlußgehäuse) der Waffe ist auch bei geschlossenem Verschlußkeil teilweise der Rand des metallischen Hülsenbundes bzw. Hülsenbodens (Stummelhülse) der Patrone mit teilverbrennbarer Hülse von oben und unten frei sichtbar. Diese freie Stelle bzw. freie Sichtstrecke wird bei der Erfindung als Datenübertragungsstrecke für die Zündereinstellung genutzt. Das Datenempfangsteil (Antenne) sitzt vorteilhafterweise nicht direkt in dem mit Gasdruck und Pulverdampf belasteten Ladungsraum oder vorderen Waffenrohr, sondern am hinteren Bund der Geschoßhülse, die z. B. als metallische Stummelhülse ausgebildet ist und an ihrem vorderen Verbindungsrand zu einem vorderen verbrennbaren Teil der Patronenhülse einen Dichtungsring aus Gummi aufweist. Durch die Metallhülse (Liderung) mit Dichtungsring wird die Empfangseinheit vor Gasdruck und Pulverdampf geschützt.
Dadurch ergibt sich gegenüber bekannten vergleichbaren Übertragungsvorrichtungen ein munitionstechnischer Sicherheitsvorteil, eine größere Datenübertragungssicherheit sowie ein geringerer Zusatzaufwand am Waffensystem. Bei einem etwaigen Rohrwechsel bleibt das erfindungsgemäße Datenübertragungssystem davon unberührt.

Die Erfindung wird nachfolgend anhand von drei in den Zeichnungen nur schematisch dargestellten Ausführungsbeispielen näher erläutert und beschrieben.

Es zeigen:
Figur 1 in Seitenansicht eine erste Anordnung der erfindungsgemäßen Zündereinstell-Datenübertragungseinrichtung am ausschnittsweise dargestellten hinteren Bereich einer turmgeschützten Waffenanlage,
Figur 2 eine zweite und dritte Auführung der erfindungsgemäßen Datenübertragungseinrichtung in etwas vergrößerter Darstellung, ebenfalls in Seitenansicht,
Figur 3 einen vergrößerten Ausschnitt X aus Figur 1 oder Figur 2 mit dem rückwärtigen Teil einer tempierbaren Patrone,
Figur 4 in Seitenansicht einen Ausschnitt des Hülsenbodens der tempierbaren Patrone mit einer erfindungsgemäßen Ausführung der Daten-Empfangsantenne und
Figur 5 eine gleiche Darstellung des Hülsenbodens mit zwei weiteren erfindungsgemäßen Ausführungsmöglichkeiten der Daten-Empfangsantenne.

Mit der Bezugsziffer 10 ist in Figur 1 der Hülsenboden einer tempierbaren Patrone, z. B. einer Sprengmunition mit integriertem programmierbaren Zeitzünder, bezeichnet. Die Patrone befindet sich im Ladungsraum einer Panzerwaffe mit einem Kaliber von z. B. 120 mm. Ein Verschlußkeil 14 im Verschlußgehäuse 16 fixiert die Patrone im Ladungsraum des Waffenrohres 12.
Mit der Bezugsziffer 18 ist die Seelenachse des Waffenrohres 12 in horizontaler Normalposition bezeichnet. Der Höhenrichtbereich in vertikaler Richtung des Waffenrohres 12 um die Wiegenachse 24 ist durch die obere gestrichelte Position 20 der Seelenachse mit vorne abgesenktem Waffenrohr und die untere Position 22 mit steiler Anstellung des Waffenrohres angedeutet. Oberhalb des Verschlusses 16 ist ausschnittsweise ein Stück des Turmdaches 26 eines gepanzerten Fahrzeuges, z. B. des Kampfpanzers Leopard II dargestellt. Zwischen Turmdach 26 und Verschluß 14, 16 am hinteren Waffenrohr 12 ist eine drahtlose Datenübertragungsstrecke 31 zur Einstrahlung von Energie und Informationen zur Tempierung bzw. Einstellung eines programmierbaren Zeitzünders im geladenen Zustand der Patrone vorgesehen. Hierzu ist am Turmdach 26 eine Sendeeinheit 28 angeordnet; ihr gegenüber liegt optisch sichtbar eine Empfangsantenne 30, die im seitlichen Hülsenboden 10 bzw. Hülsenbund der metallischen Stummelhülse einer teilverbrennbaren Patronenhülse von Panzermunition angeordnet ist.

Im Kampfpanzer Leopard II ist zwischen Verschlußgehäuse 16 und Verschlußkeil 14 oben und unten jeweils eine Lücke bzw. eine Ausnehmung 32 ("Fenster") konstruktionsbedingt bereits vorhanden; bei anderen Waffenträgern kann eine derartige Ausnehmung leicht nachträglich an geeigneter Stelle vorgesehen werden. Hierdurch wird durch direktes optisches Sichtbarwerden des hinteren Hülsenbodens 10 mit der Daten-Empfangsantenne 30 nach oben oder unten eine freie Datenübertragungsstrecke 31 zur drahtlosen Einstrahlung von Energie und Stellsignalen geschaffen.

Die Energie- und Datenübertragung kann z. B. durch Infrarotwellen, Mikrowellen, optisch sichtbare Lichtimpulse oder elektromagnetische Wellen als Impulsträger erfolgen.
Sende- und Empfangseinheiten sind an sich bekannt, nicht jedoch die erfindungsgemäße Anordnung dieser Bauelemente.

In Figur 2 ist der hintere Waffenbereich etwas vergrößert dargestellt. Im Verschlußkeil 14 ist ein Abfeuerkontakt 34 zum Abfeuern der Munition angedeutet. Im Nahbereich zur Empfangsantenne 30 ist gegenüberliegend und dazwischen die Datenübertragungsstrecke 31 bildend, in einem weiteren Ausführungsbeispiel der Erfindung die Sendeeinheit 28′ am oberen Verschlußgehäuse 16 fest angeordnet. Hierdurch wird die Datenübertragungsstrecke 31 verkürzt; dies bedingt eine flexible elektrische Zuleitung an die Sendeeinheit 28′.

In Figur 2 ist weiterhin auch die dritte erfindungsgemäße Möglichkeit dargestellt, die Sendeeinheit 28˝ direkt mittels eines Haltearmes 36 wiegenfest gegenüber der unteren Ausnehmung 32 zwischen Verschlußkeil 14 und Verschlußgehäuse 16 anzuordnen. Der Haltearm ist in nicht dargestellter Weise an der Wiege der Waffe befestigt. Hierbei werden von der wiegenfesten Anordnung der Sendeeinheit 28˝ lediglich die Elevationsbewegungen der Waffe mit ausgeführt, nicht jedoch die Vor- und Rücklaufbewegung des Waffenrohres.

In Figur 3 ist die Einzelheit X aus Figur 1 oder Figur 2 vergrößert dargestellt. Zwischen Verschlußkeil 14 und dem rückwärtigen Ende des Waffenrohres 12 bzw. dem Verschlußgehäuse 16 bleibt oben und unten jeweils eine Ausnehmung 32 bzw. ein "Fenster" oder Zwischenraum frei, in dem der hintere Bereich des Hülsenbodens 10 optisch sichtbar wird. Im Rand bzw. Hülsenbund 38 ist die Empfangsantenne 30 angeordnet, die mit dem im Geschoß angeordneten programmierbaren Zünder in Verbindung steht.

In Figur 4 ist die erfindungsgemäße Empfangsantenne 30 mit einer Isolierung 40 im Hülsenbund 38 als ringförmig umlaufende Antenne ausgebildet.
In Figur 5 ist die erfindungsgemäße Empfangsantenne als im Hülsenbund 38 angeordnete, in Umfangsrichtung begrenzte punktförmige Antenne 30˝ bzw. als streifenförmige Antenne 30′ ausgebildet. Hierbei ist es dann erforderlich, daß die entsprechende Patrone in einer Indexposition über ein definiertes Laden in die Waffe gelangt, wodurch immer sichergestellt ist, daß die Empfangsantenne 30′ bzw. 30˝ der Sendeeinheit 28, 28′ bzw. 28˝ gegenüberliegt und die Datenübertragungsstrecke 31, 31′ errichtet ist.

## Patentansprüche

1. Vorrichtung zur Tempierung bzw. Einstellung von programmierbaren Zündern bei geladener Patrone, wobei sich die Patrone im Waffenrohr (12) eines Panzerfahrzeuges befindet, bestehend aus einer Eingabevorrichtung und einer mit der Eingabevorrichtung in Wirkverbindung stehenden im Inneren der Patrone angeordneten Zündeinstell-Einrichtung, **dadurch gekennzeichnet**, daß die Eingabevorrichtung aus einer im Bereich des Verschlusses (14) der Rohrwaffe im Inneren des Turmes des Panzerfahrzeuges angeordneten Sendeeinheit (28) besteht und die im Waffenrohr (12) geladene Munition, die in ihrem Inneren die Zündeinstell-Einrichtung aufweist, zur drahtlosen Übermittlung der Stellsignale im rückwärtigen Bereich zum hinteren Hülsenboden (10) am äußeren Hülsenumfang bzw. Hülsenbund (38) einen mit der Zündeinstell-Einrichtung in Verbindung stehenden Signalempfänger in Gestalt einer Antenne (30) aufweist, wobei die Sendeeinheit (28) derart im Nahbereich des Verschlusses der Rohrwaffe angeordnet ist, daß eine im Verschluß (16) bzw. zwischen Verschlußkeil (14) und rückwärtigem Waffenrohr (12) vorgesehene Ausnehmung (32, 32′) die ein direktes optisches Sichtbarwerden des hinteren seitlichen Hülsenbodens (10) bzw. Hülsenbundes (38) der geladenen Munition ermöglicht, als freie Daten-Übertragungsstrecke (31) zur Einstrahlung von Energie und/oder Stellsignalen ausnutzbar ist.

2. Vorrichtung nach Anspruch 1, **dadurch gekennzeichnet**, daß die Sendeeinheit (28) etwa rechtwinklig zur Seelenachse (18) des Waffenrohres (12) in dessen Nullstellung bzw. Ladeposition oberhalb bzw. seitlich der Ausnehmung (32) am Turmdach (26) bzw. an der Seitenwandung des Turmes befestigt ist.

3. Vorrichtung nach Anspruch 1, **dadurch gekennzeichnet**, daß die Sendeeinheit (28) gegenüber der Ausnehmung (32, 32′) am Verschluß (16) der Waffe fest angeordnet ist.

4. Vorrichtung nach Anspruch 1, **dadurch gekennzeichnet**, daß die Sendeeinheit (28) gegenüber der Ausnehmung (32) mittels eines wiegenfesten Haltearmes (36) fest angeordnet ist.

5. Munition mit programmierbarem bzw. tempierbaren Zünder, nach einem der Ansprüche 1 bis 4 **dadurch gekennzeichnet**, daß die Signalempfangs-Antenne (30) als am hinteren Rand des zylindrischen Hülsenmantels in direkter Nachbarschaft zum Hülsenboden (10) bzw. am Hülsenbund (38) der Munition angeordnete ringförmig umlaufende Antenne ausgebildet ist.

6. Munition mit programmierbarem bzw. tempierbarem Zünder, nach einem der Ansprüche 1 bis 4 **dadurch gekennzeichnet**, daß die Signalempfangs-Antenne als am hinteren Rand des zylindrischen Hülsenmantels in direkter Nachbarschaft zum Hülsenboden (10) bzw. am Hülsenbund (38) der Munition angeordnete in Umfangsrichtung begrenzte punktförmige (30˝) bzw. streifenförmige Antenne (30′) ausgebildet ist.

## Claims

1. A device for setting or adjusting programmable detonators in a loaded cartridge, the cartridge being disposed in the gun barrel (12) of an armoured vehicle, the device comprising an input device and an ignition-adjusting means disposed inside the cartridge and in operative connection with the input device, characterised in that the input device comprises a transmitter unit (28) disposed inside the turret of the armoured vehicle near the breech (14) of the gun, and the ammunition loaded in the gun (12) and containing the ignition-adjustment means is provided, for the purpose of wireless transmission of the adjusting signals, with a signal receiver in the form of an antenna (30) connected to the ignition-adjustment means and disposed in the rear region towards the rear base (10) of the cartridge case and on the outer periphery or collar (38) of the cartridge case, the transmitter unit (28) being disposed in the region near the gun breech, so that a recess (32, 32′) formed in the breech (16) or between the breech wedge (14) and the rear of the barrel (12) and providing a direct optical view of the rear lateral base (10) or collar (38) of the cartridge case of the loaded ammunition can be used as a free data transmission route (31) for irradiation of energy and/or adjustment signals.

2. A device according to claim 1, characterised in that the transmitter unit (28) is secured approximately at right angles to the axis (18) of the bore of the barrel (12) in the zero position or loading position thereof, above or at the side of the recess (32) in the turret roof (26) or to the side wall of the turret.

3. A device according to claim 1, characterised in that the transmitter unit (28) is permanently disposed on the gun breech (16) opposite the recess (32, 32′).

4. A device according to claim 1, characterised in that the transmission unit (28) is permanently disposed opposite the recess (32), by means of a non-rocking retaining arm (36).

5. Ammunition with a programmable or adjustable detonator according to any of claims 1 to 4, characterised in that the signal-receiving antenna (30) is a peripheral annular antenna disposed on the rear edge of the cylindrical cartridge-case jacket in the direct vicinity of the base (10), or disposed on the collar (38) of the ammunition.

6. Ammunition with a programmable or adjustable detonator according to any of claims 1 to 4, characterised in that the signal-receiving antenna is a punctiform (30˝) or strip antenna (30′) bounded in the peripheral direction and disposed in the vicinity of the base (10) or on the collar (38) of the ammunition.

## Revendications

1. Dispositif pour assurer la temporisation, ou le réglage d'allumeurs programmables dans une cartouche chargée, cette dernière se trouvant dans le tube d'arme (12) d'un véhicule blindé, dispositif composé d'un dispositif d'introduction et d'un dispositif de réglage d'allumage, placé en liaison fonctionnelle avec le dispositif d'introduction et disposé à l'intérieur de la cartouche, caractérisé en ce que le dispositif d'introduction se compose d'une unité émettrice (28) disposée dans la zone de l'obturateur (14) du tube, à l'intérieur de la tourelle du véhicule blindé, et en ce que la munition chargée dans le tube (12), qui comporte intérieurement le dispositif de réglage d'allumage, présente, en vue d'assurer une transmission sans fil des signaux de réglage, dans la zone arrière par rapport au fond de douille (10) arrière, sur la périphérie extérieure de la douille, ou la collerette extérieure de la douille (38), un récepteur de signaux, en liaison fonctionnelle avec le dispositif de réglage d'allumage et ayant la forme d'une antenne (30), l'unité émettrice (28) étant disposée dans la zone de proximité de l'obturateur du tube d'arme, de telle façon qu'un évidement (32,32), prévu dans l'obturateur (16), ou entre le coin d'obturateur (14) et l'arrière du tube (12), et permettant une visibilité optique directe du fond de douille latéral arrière (10), ou de la collerette de douille (38) de la munition chargée, est exploitable comme libre parcours de transmission de données (31), pour assurer une émission d'énergie et(ou de signaux de réglage.

2. Dispositif selon la revendication 1, caractérisé en ce que l'unité émettrice (28) est fixée à peu près perpendiculairement à l'axe d'âme (18) du tube (12), dans sa position neutre, ou dans sa position de chargement au-dessus de, ou latéralement à l'évidement (32), sur le toit de tourelle (26), ou sur la paroi latérale de la tourelle.

3. Dispositif selon la revendication 1, caractérisé en ce que l'unité émettrice (28) est disposée fixe par rapport à l'évidement (32,32′) ménagé sur l'obturateur (16) de l'arme.

4. Dispositif selon la revendication 1, caractérisé en ce que l'unité émettrice (28) est disposée fixe par rapport à l'évidement (32,32′), au moyen d'un bras de maintien (36) fixe par rapport au berceau.

5. Munition à allumeur programmable ou temporisable, selon l'une des revendications 1 à 4, caractérisé en ce que l'antenne de réception de signaux (30) est réalisée sous forme d'une antenne circulaire annulaire, disposée sur le bord arrière de la chemise de douille cylindrique, à proximité directe du fond de douille (10), ou sur la collerette de douille (38) de la munition.

6. Munition à allumeur programmable ou temporisable, selon l'une des revendications 1 à 4, caractérisé en ce que l'antenne de réception de signaux est réalisée sous forme d'une antenne en forme de points (30˝), ou en forme de bande (30′), limitée en direction circonférentielle, disposée sur le bord arrière de la chemise de douille cylindrique, à proximité directe du fond de douille (10), ou sur la collerette de douille (38) de la munition.
